# EUROPÄISCHE PATENTSCHRIFT

(11) **EP 0 397 068 B1**
(45) Veröffentlichungstag und Bekanntmachung des Hinweises auf die Patenterteilung: **19.10.1994**
(21) Anmeldenummer: 90108511.8
(22) Anmeldetag: 07.05.1990
(51) Int. Cl.: H01H 33/34

(54) **Hydraulischer Antrieb**
Hydraulic drive
Commande hydraulique

(30) Priorität: 09.05.1989 DE 3915107
(43) Veröffentlichungstag der Anmeldung: 14.11.1990
(73) Patentinhaber: Asea Brown Boveri Aktiengesellschaft, 68309 Mannheim (DE)
(72) Erfinder: Plettner, Horst, D-6450 Hanau 11 (DE)
(74) Vertreter: Rupprecht, Klaus, Dipl.-Ing.

(56) Entgegenhaltungen:
- EP-A- 0 061 786
- DE-A- 3 734 183

## Beschreibung

Die Erfindung betrifft einen hydraulischen Antrieb für einen Hochspannungsschalter, insbesondere Leistungsschalter, dessen in einem Antriebszylinder angeordneter Differentialkolben über eine Kolbenstange den Schalter betätigt, wobei ein Umschaltventil den der großen Kolbenseite zugewandten Teil des Antriebszylinders mit Druck beaufschlagt bzw. entlastet und das Umschaltventil von mindestens einem Ausschaltauslöser in Form eines Magnetventiles, das den hydraulischen Steuerkreis für eine Ausschaltung schließt, ansteuerbar ist. Solcher Antrieb ist z.B. aus EP-A1-0 061 786 bekannt.

Fällt die Steuerspannung, mit der die Magnetspulen der vorhandenen Ausschaltauslöser erregt werden, aus oder langsam zurück, so kann das Umschaltventil nicht oder nicht sicher für eine Ausschaltung des Leistungsschalters umgestellt werden.

Es ist daher die Aufgabe der Erfindung, den Antrieb so zu ertüchtigen, daß bei Ausfall der bzw. bei langsam fallender Steuerspannung (z.B. Störung der Batterieanlage) der Leistungsschalter ab einem definierten Wert der Steuerspannung sicher automatisch ausgeschaltet wird. Dies gelingt der Erfindung mit den Merkmalen des Anspruches 1.

Der Unterspannungsauslöser besitzt ein Wegesitzventil, das den hydraulischen Steuerkreis für das Umschaltventil bei angelegter voller Steuerspannung vom Niederdruckölvolumen absperrt. Wird die Steuerspannung abgeschaltet oder langsam abgesenkt, schließt das Wegesitzventil den hydraulischen Steuerkreis. Das Umschaltventil wird aktiviert und veranlaßt die Ausschaltung des Leistungsschalters.

Das Wegesitzventil des Unterspannungsauslösers wird in der Regel von einer entsprechenden Minimalspannungsauslösespule betätigt. Diese kann wiederum die Steuerspannung über ein geeignetes Unterspannungsrelais beziehen, das seinerseits bei einer definierten Unterspannung abfällt und die Spannungsversorgung zur Minimalspannungsauslösespule unterbricht.

Um diese Funktion bei langsam sinkender Steuerspannung sicher zu erzielen, ist vor das Wegesitzventil des Unterspannungsauslösers eine hydraulische Verstärkerstufe geschaltet, die auch bei geringer Öffnung des Wegesitzventiles schnell ganz öffnet und den Druck im hydraulischen Steuerkreis zum Umschaltventil absenkt.

Damit die hydraulische Verstärkerstufte bei geringen Leckverlusten am Wegesitzventil seine Absperrfunktion aufrecht erhält, ist über die Verstärkerstufe ein Bypaß, in dem eine Blende eingesetzt ist, geschaltet.

Die gesamte Einrichtung des Unterspannungsauslösers kann über einen Absperrhahn abgestrennt werden. Ein elektrischer Signalschalter am Absperrhahn meldet die geöffnete oder geschlossene Stellung diese Hahnes.

Der hydraulische Antrieb wird anhand von Ausführungsbeispielen im folgenden näher erläutert.

Es zeigen:
- Fig. 1: das Hydraulikschema des Antriebes bei eingeschaltetem Leistungsschalter,
- Fig. 2: das Hydraulikschema bei ausgeschaltetem Leistungsschalter.

Der Leistungsschalter 1 wird von dem Diffentialkolben 2, der in einem Antriebszylinder 3 gleitbar angeordnet ist, mittels der aus dem Zylinder herausgeführten Kolbenstange 4 direkt bzw. indirekt betätigt. Die Einschaltstellung des Differentialkolbens gemäß Fig. 1 wird durch Druckbeaufschlagung beider Kolbenseiten erreicht. Das Arbeitsfluidöl wird mit Hilfe einer Pumpe 5 aus dem Niederdruckreservoir 6 gefördert und über ein Rückschlagventil 7 in den Hochdruckkreis gedrückt. Dort wird es im Zylinder eines Federspeichers 8 als Arbeitsreserve auf Vorrat gehalten. Eine ständige Hochdruckverbindung besteht über die Leitung 9 zu dem der kleinen Kolbenseite zugewandten Teil des Antriebszylinders 3. Ständige Hochdruckanschlüsse bestehen ferner über die Leitung 10 zum Umschaltventil 11 sowie über die Leitung 12 zum Einschaltmagnetventil 13.

Durch Druckänderung in der Steuerleitung 14 wird das Umschaltventil 11 veranlaßt, sich umzustellen. Dadurch wird der Teil des Arbeitszylinders 3, der der großen Kolbenseite zugewandt ist, über die Leitung 15 entweder mit Hochdruck beaufschlagt (Fig. 1) oder mit dem Niederdruckreservoir 6 verbunden (Fig. 2).

In der Ein-Stellung des Leistungsschalters 1 gem. Fig. 1 sind die Leitungen 10 und 15 durchverbunden, und in der Steuerleitung 14 herrscht Hochdruck. Die vorhandenen Auslöser 16, 17 in Form von Magnetventilen sowie der Unterspannungsauslöser 18 (Wegesitzventil) sperren die Steuerleitung 14 in dieser Stellung von der Niederdruckleitung 19 ab.

Zum Umschalten in die Aus-Stellung (Fig. 2) muß mindestens einer der Auslöser 16, 17, 18 die Steuerleitung 14 mit der Niederdruckleitung 19 verbinden. Durch den Druckabfall in der Steuerleitung 14 wird das Umschaltventil 11 umgestellt und die Leitung 15 mit der Niederdruckleitung 19 verbunden. Der Differentialkolben 2 kann dadurch in seine untere Stellung ausweichen und den Leistungsschalter ausschalten.

Die Erfindung besteht nun insbesondere darin, zusätzlich zu den vorhandenen Auslösern 16, 17 einen weiteren Auslöser, nämlich einen Unterspannungsauslöser 18, zwischen der Steuerleitung 14 sowie der Niederdruckleitung 19 vorzusehen. Dieser wird im wesentlichen von einem Wegesitzventil gebildet, das von einer integrierten Minimalspannungsauslösespule 20 betätigbar ist. Im Steuerleitungszweig ist dem Unterspannungauslöser 18 eine hydraulische Verstärkerstufe 21 vorgeschaltet. Über einen Absperrhahn 22 kann die Verstärkerstufe 21 und damit auch der Unterspannungsauslöser 18 von der Steuerleitung 14 abgetrennt werden. Die Verstärkerstufe 21 hat über die Leitung 23 einen eigenen unmittelbaren Zugang zur Niederdruckleitung 19. Sie ist ferner mittels eines Bypasses, in dem eine Blende 24 eingesetzt ist, überbrückt.

Die Funktionsweise des Unterspannungsauslöser läßt sich wie folgt darstellen:

Wird dem Auslöser 18 die Steuerspannung über ein nicht dargestelltes, im Steuerschrank des Antriebes untergebrachtes Unterspannungsrelais zugeführt, so ist die Minimalspannungsauslösespule 20 unter Spannung, d.h. das Wegesitzventil des Auslösers 18 ist betätigt und somit hydraulisch geschlossen. Ein solcher Betriebszustand entspricht der Fig. 1.

Bei sinkender Steuerspannung U ≧ 1 V/sek. öffnet das Unterspannungsrelais zwischen 30 % und 15 % der Steuerspannung. Dadurch wird der Unterspannungsauslöser 18 abgeschaltet, d.h. hydraulisch geöffnet. Der Druck in der Steuerleitung 14 wird abgesenkt, das Umschaltventil 11 umgestellt und der Leistungsschalterantrieb schaltet in Aus-Stellung. Der Betriebszustand gemäß Fig. 2 ist erreicht.

Steigt die Steuerspannung nunmehr an, so schließt das Unterspannungsrelais zwischen 45 % und 80 % der Steuerspannung. Dadurch wird der Unterspannungauslöser 18 zugeschaltet, d.h. hydraulisch geschlossen. Der Leistungsschalterantrieb schaltet dadurch nicht in die Ein-Stellung. Die Einschaltung muß vielmehr über das Einschaltmagnetventil 13 erfolgen.

Liegt bei eingeschaltetem Leistungsschaltantrieb gemäß Fig. 1 ein gestörter Betriebszustand durch ein defektes Unterspannungsrelais vor, d.h. dieses bleibt bei sinkender Steuerspannung geschlossen, so schaltet die Minimalspannungsauslösespule 20 das Wegesitzventil des Unterspannungsauslösers 18 in Öffnungsstellung um, wenn die Steuerspannung unter einem Wert von 15 % abfällt. Um die Wirkung eines nicht ganz geöffneten Wegesitzventiles zu kompensieren, kommt die hydraulische Verstärkerstufe 21 zu Hilfe; sie öffnet rasch vollständig und senkt über die Leitung 23 den Druck im hydraulischen Steuerkreis zum Umschaltventil 11 schnell ab. Der Antrieb schaltet in Stellung "Aus" um.

Bei steigender Spannung schließt die Minimalspannungsauslösespule 20 das Wegesitzventil zwischen 25 und 75 % der Steuerspannung. Eine Einschaltung des Antriebs wird dadurch nicht herbeigeführt.

Über die hydraulische Verstärkerstufe 21 ist ein Bypass mit einer Blende (Durchmesser 0,25 mm) gelegt. Darüber werden geringe Leckverluste des Unterspannungsauslösers 18 geleitet und die hydraulische Verstärkerstufe kann ihre Absperrfunktion sicher aufrechterhalten.

Der Unterspannungsauslöser 18 kann über den Absperrhahn 22 außer Betrieb gesetzt werden. Der Antrieb arbeitet dann so, als ob der Unterspannungsauslöser 18 nicht vorhanden wäre.

Grundsätzlich gelingt die Lösung der Aufgabe allein durch die Verwendung des Unterspannungsauslösers 18 mit der Minimalspannungsauslösespule 20. Durch die Vorschaltung eines Unterspannungsrelais kann die Ansprechempfindlichkeit bei abgesenkter Steuerspannung wesentlich verbessert werden.

## Patentansprüche

1. Hydraulischer Antrieb für einen Hochspannungsschalter (1), insbesondere Leistungsschalter, dessen in einem Antriebszylinder (3) angeordneter Differentialkolben (2) über eine Kolbenstange (4) den Schalter (1) betätigt, wobei ein Umschaltventil (11) den der großen Kolbenseite zugewandten Teil des Antriebszylinders (3) mit Druck beaufschlagt bzw. entlastet und das Umschaltventil (11) von mindestens einem Ausschaltauslöser (16,17) in Form eines Magnetventiles, das den hydraulischen Steuerkreis für eine Ausschaltung schließt, ansteuerbar ist, dadurch gekennzeichnt, daß dem Ausschaltauslöser (16, 17) ein Unterspannungsauslöser (18) in Form eines von einer Minimalspannungsauslösespule (20) betätigten Magnetventiles parallel geschaltet ist.

2. Antrieb nach Anspruch 1, dadurch gekennzeichnet, daß die Minimalspannungsauslösespule (20) von einem Unterspannungsrelais mit Steuerspannung versorgt wird.

3. Antrieb nach einem der Ansprüche 1 oder 2, dadurch gekennzeichnet, daß das Unterspannungsrelais zwischen 30 und 15 % der Steuerspannung auslöst, d.h. den Unterspannungsauslöser (18) aktiviert, der hydraulisch durchgeschaltet und den Druck im Steuerkreis für eine Ausschaltung absenkt.

4. Antrieb nach einem der Ansprüche 1 bis 3, dadurch gekennzeichnet, daß die Minimalspannungsauslösespule (20) bei weniger als 15 % der Steuerspannung abfällt und das Magnetventil des Unterspannungsauslösers (18) zum Öffnen veranlaßt.

5. Antrieb nach einem der Ansprüche 1 bis 4, dadurch gekennzeichnet, daß dem Unterspannungsauslöser (18) eine hydraulische Verstärkerstufe (21) vorgeschaltet ist, die im aktivierten Zustand den Unterspannungsauslöser (18) hydraulisch überbrückt und den Druck im hydraulischen Steuerkreis rasch absenkt.

6. Antrieb nach Anspruch 5, dadurch gekennzeichnet, daß die hydraulische Verstärkerstufe (21) ihrerseits mit einem geeigneten Bypass, in dem eine Blende (24) eingesetzt ist, überbrückt ist.

7. Antrieb nach einem der Ansprüche 1 bis 6, dadurch gekennzeichnet, daß im hydraulischen Steuerkreis ein Absperrhahn (22) eingesetzt ist, mit dem der Unterspannungsauslöser (18) nebst hydraulischer Verstärkerstufe (21) außer Funktion gesetzt werden kann.

8. Antrieb nach Anspruch 7, dadurch gekennzeichnet, daß ein elektrischer Signalschalter vorhanden ist, der die Stellung des Absperrhahnes (22) meldet.

## Claims

1. Hydraulic drive for a high-voltage switch (1), in particular a circuit-breaker, whose differential piston (2), which is arranged in a drive cylinder (3), actuates the switch (1), via a piston rod (4), a switching valve (11) pressurizing or relieving the part of the drive cylinder (3) facing the large piston end, and it being possible to control the switching valve (11) by means of at least one disconnection trip (16,17) in the form of a solenoid valve which closes the hydraulic control circuit to effect disconnection, characterized in that an undervoltage trip (18) in the form of a solenoid valve actuated by an undervoltage trip coil (20) is connected in parallel with the disconnection trip (16,17).

2. Drive according to Claim 1, characterized in that the undervoltage trip coil (20) is supplied with control voltage by an undervoltage relay.

3. Drive according to either of Claims 1 and 2, characterized in that the undervoltage relay trips at between 30 and 15 % of the control voltage, that is to say activates the undervoltage trip (18), which switches through hydraulically and reduces the pressure in the control circuit to effect a disconnection.

4. Drive according to one of Claims 1 to 3, characterized in that the undervoltage trip coil (20) drops out at less than 15 % of the control voltage and causes the solenoid valve of the undervoltage trip (18) to open.

5. Drive according to one of Claims 1 to 4, characterized in that connected upstream of the undervoltage trip (18) is a hydraulic amplifier stage (21) which, in the activated state, hydraulically bridges the undervoltage trip (18) and quickly reduces the pressure in the hydraulic control circuit.

6. Drive according to Claim 5, characterized in that the hydraulic amplifier stage (21) is, for its part, bridged by a suitable bypass in which an orifice (24) is inserted.

7. Drive according to one of Claims 1 to 6, characterized in that inserted in the hydraulic control circuit is a stopcock (22) by means of which the undervoltage trip (18) and hydraulic amplifier stage (21) can be stopped from functioning at all.

8. Drive according to Claim 7, characterized in that there is an electric signalling switch which signals the position of the stopcock (22).

## Revendications

1. Dispositif de commande hydraulique pour un disjoncteur (1) à haute tension, en particulier un disjoncteur de puissance, dont le piston différentiel (2) disposé dans un vérin de commande (3) actionne le disjoncteur (1) par l'intermédiaire d'une tige de piston (4), un distributeur (11) appliquant ou relâchant une pression dans la partie du vérin de commande (3) située côté grande face du piston et le distributeur (11) étant commandé par au moins un déclencheur de coupure (16, 17) qui se présente sous la forme d'une électrovanne qui, pour la coupure, ferme le circuit hydraulique de commande, caractérisé par le fait qu'un déclencheur à minimum de tension (18) qui se présente sous la forme d'une électrovanne actionnée par une bobine de déclenchement à minimum de tension (20) est branché en parallèle avec le déclencheur de coupure (16, 17).

2. Dispositif de commande selon la revendication 1, caractérisé par le fait que la bobine de déclenchement à minimum de tension (20) est alimentée en tension de commande par un relais à minimum de tension.

3. Dispositif de commande selon l'une des revendications 1 ou 2, caractérisé par le fait que le relais à minimum de tension déclenche entre 30 et 15 % de la tension de commande, c'est-à-dire active le déclencheur à minimum de tension (18) qui commute hydrauliquement et abaisse la pression dans le circuit de commande aux fins d'une coupure.

4. Dispositif de commande selon l'une des revendications 1 à 3, caractérisé par le fait que la bobine de déclenchement à minimum de tension (20) retombe pour une valeur inférieure à 15 % et provoque l'ouverture de l'électrovanne du déclencheur à minimum de tension (18).

5. Dispositif de commande selon l'une des revendications 1 à 4, caractérisé par le fait qu'un étage amplificateur (21) hydraulique est disposé en amont du déclencheur (18) à minimum de tension, lequel étage amplificateur, à l'état activé, shunte hydrauliquement le déclencheur (18) à minimum de tension et abaisse la pression dans le circuit hydraulique de commande.

6. Dispositif de commande selon la revendication 5, caractérisé par le fait qu'e l'étage amplificateur (21) hydraulique, de son côté, est shunté au moyen d'une dérivation adaptée dans laquelle est monté un diaphragme (24).

7. Dispositif de commande selon l'une des revendications 1 à 6, caractérisé par le fait qu'un robinet d'isolement est disposé dans le circuit hydraulique de commande, robinet d'isolement au moyen duquel le déclencheur à minimum de tension (18) et l'étage amplificateur (21) hydraulique peuvent être mis hors service.

8. Dispositif de commande selon la revendication 7, caractérisé par le fait qu'il est prévu un commutateur électrique de signalisation qui indique la position du robinet d'isolement (22).
